# EUROPÄISCHE PATENTSCHRIFT

(11) **EP 1 656 921 B1**
(45) Veröffentlichungstag und Bekanntmachung des Hinweises auf die Patenterteilung: **25.04.2007**
(21) Anmeldenummer: 04026670.2
(22) Anmeldetag: 10.11.2004
(51) Int. Cl.: A61H 9/00, A61H 23/02

(54) **Trainingsgerät**
Training apparatus
Appareil d'entraînement

(43) Veröffentlichungstag der Anmeldung: 17.05.2006
(73) Patentinhaber: IBFK GmbH International Biotechnological Future Knowledge, 47804 Krefeld (DE)
(72) Erfinder: Katsuta, Jiro, 47804 Krefeld (DE)
(74) Vertreter: Paul, Dieter-Alfred

(56) Entgegenhaltungen:
- WO-A-02/11661
- WO-A-02/053084
- US-A- 5 195 935

## Beschreibung

Die vorliegende Erfindung betrifft eine Vorrichtung zum Trainieren von Muskelgruppen eines Menschen mit einer Vibrationseinheit mit wenigstens einer Vibrationsplatte, wenigstens einem Schwingungserzeuger, um Schwingungen in die Vibrationsplatte einzukoppeln, und wenigstens einer Steuereinheit, um die Schwingungsamplitude der Vibrationsplatte zu steuern.

Eine Vorrichtung der vorgenannten Art ist beispielsweise aus der WO 02/053084 A1 bekannt. Dieses Dokument offenbart eine Vorrichtung zur Schwingungsanregung eines menschlichen Körpers mit einer Basisplattform, an der eine Vibrationsplatte in Form einer oszillierenden Wippe angeordnet ist. Zu Trainingszwecken stellt sich der Mensch auf die Vibrationsplatte, wobei er sich an zwei Griffen, die seitlich von der Vibrationsplatte an der Basisplattform angebracht sind, festhalten kann. Wird die Vibrationsplatte nun in Schwingungen versetzt, so werden diese mit niedriger Amplitude und Frequenz über die Fußsohlen des Menschen in den Unterkörper eingeleitet und lösen dort einen Muskelreflex aus. Die Muskelgruppen im Bereich der Waden, der Oberschenkel und/oder der Hüfte werden so stimuliert.

Als nachteilig an diesem System wird angesehen, daß das Training in aufrechter stehender Position des Menschen durchgeführt werden muß, da einerseits nur durch das Eigengewicht des Menschen ein kontinuierlicher Kontakt zwischen der Vibrationsplatte und den Füßen des Menschen aufrecht erhalten werden kann und andererseits die Vibrationsplatte festen Kontakt mit dem Fundament haben muss, um die Schwingungen einkoppeln zu können.

Es ist daher Aufgabe der vorliegenden Erfindung, eine Vorrichtung der eingangs genannten Art bereitzustellen, die es ermöglicht, ein Training mittels Schwingungseinkopplung auch an liegenden Personen durchzuführen.

Diese Aufgabe wird erfindungsgemäß durch die kennzeichnenden Merkmale von Anspruch 1 gelöst.

Der Erfindung liegt damit die Überlegung zugrunde, die für eine Schwingungseinkopplung in eine zu trainierende Person erforderliche Kraft in Richtung der Vibrationsplatte durch einen unterhalb des Umgebungsdrucks liegenden Druck herzustellen, so daß die Schwingungseinkopplung auch in liegender Position möglich ist und daß durch geeignete Maßnahmen die Schwingungen auch ohne festen Bodenkontakt in den menschlichen Körper eingeleitet werden und parasitäre Schwingungen durch geeignete Schwingungstilgung an ihrer Weiterleitung auf das Gestell gehindert werden.

Weiterhin wird durch den unterhalb des Umgebungsdrucks liegenden Druck Blut in dem sich in der Unterdruckkammer befindlichen Teil des Körpers gesammelt, wodurch der gesamte Kreislauf des Menschen angeregt und das vegetative Nervensystem aktiviert wird. Die Aktivität im sympathischen Zweig des Nervensystems wird erhöht, und sowohl die Frequenz als auch die Kontraktionskraft des Herzens werden gesteigert. Ferner wird Gewebsflüssigkeit in dem Bereich, der dem unterhalb des Umgebungsdrucks liegenden Druck ausgesetzt ist, neu verteilt. Lymphatische oder interstitielle Flüssigkeit der Haut wird im Unterhautgewebe mobilisiert und durch den angeregten Kreislauf neu verteilt. Schließlich wird das Zwischenzellvolumen vergrößert und die Mikro- und Makrodurchblutung in den unteren Gliedmaßen gesteigert. Über Reflexe des vegetativen Nervensystems wird auch das Plasmavolumen vergrößert. Auf diese Weise kann beispielsweise ein durch eine krankheitsbedingte längere Liegephase gestörter Flüssigkeitshaushalt oder ein gestörtes Kreislaufsystem der zu trainierenden Person stabilisiert sowie eine neue Art Lymphdrainagenbehandlung durchgeführt werden. Das erfindungsgemäße Verfahren kann entsprechend auch für die Behandlung von Stoffwechselstörungen, Übergewicht und Cellulitis oder auch zur Anregung des Kreislaufes eingesetzt werden.

Um ein optimales Trainingsergebnis zu erhalten, sieht die Erfindung vor, den eingestellten Druck in der Unterdruckkammer und die Schwingungsamplitute der Vibrationsplatte mittels Sensoren zu detektieren und über eine Steuereinheit aufeinander abzustimmen. Dies kann beispielsweise erfolgen, indem die Schwingungsamplitude der Vibrationsplatte in Abhängigkeit von dem in der Unterdruckkammer herrschenden Druck eingestellt wird. Zusätzlich kann der Druck während der Anwendung derart pulsieren, daß das erfindungsgemäße Verfahren bzw. die Vorrichtung als externer Lymphflußstimulator agiert.

Die einzelnen Muskelgruppen werden vorzugsweise in Applikationszyklen trainiert, wobei ein Applikationszyklus das Einstellen des Drucks unterhalb des Umgebungsdrucks in der Unterdruckkammer und das Erzeugen von Schwingungen in einem vorgegebenen Schwingungszyklus umfaßt. Ein Applikationszyklus kann bis zu 4 Minuten andauern, wobei der Schwingungszyklus unmittelbar nach Erreichen des maximal unterhalb des Umgebungsdrucks einzustellenden Drucks gestartet wird. Dabei ist der Druck in der Unterdruckkammer während des gesamten Applikationszyklus zu keinem Zeitpunkt größer als der Umgebungsdruck.

Eine bevorzugte Ausführungsform der Erfindung sieht vor, zu Beginn eines Applikationszyklus einen Differenzdruck von bis zu -60 mmHG (-8 kPa) unterhalb des Umgebungsdrucks einzustellen, und während des Applikationszyklus den Druck von diesem Niveau stetig anzuheben, so daß sich ein sägezahnartiger Druckverlauf während der Behandlung einstellt. Dieser Druckverlauf mobilisiert aufgrund der Elastizitätsunterschiede der Haut, der Muskulatur und der Venenwände in der Nachbarschaft der tiefen Arterien Blut und Lyphmflüssigkeit bei unterschiedlichen Drücken. Die Venenwände nahe der Hautoberfläche sind fester und unnachgiebiger als die elastischeren Bereiche in der Tiefe, wie z.B. in der Mitte des Beinquerschnitts. Weiterhin ist die Haut im Knöchelbereich fester als beispielsweise die Haut auf Hüfthöhe. Mit abnehmenden Druck werden die elastischen Venen in der Tiefe zuerst gedehnt. Blut und Lymphflüssigkeit wird so von der Haut in die tiefen Gefäße umverteilt. Mit zunehmendem Druckunterschied werden bei -60 mmHG (-8 kPa) zuletzt auch Venen und Lymphgefäße im Fußbereich gedehnt, wodurch sich Blut und Lymphflüssigkeit zu den Füßen hin verteilt. Wenn der Druckunterschied in der Unterdruckkammer nachläßt, verschieben sich Blut und Lymphflüssigkeit zum Herzen hin. Da sich Klappen in den Venen und Lymphgefäßen befinden, die wie Ventile wirken, wird durch die Druckpulsation Blut und Gewebsflüssigkeit neu verteilt und schonend herzwärts massiert.

Eine bevorzugte Ausführungsform der vorliegenden Erfindung sieht vor, die Schwingungen zyklisch zu erzeugen, wobei ein Schwingungszyklus bis zu 2 Minuten andauert.
Je nach körperlicher Verfassung des zu trainierenden Menschen kann ein vollständiges Training zwei bis acht Applikationszyklen umfassen.

Durch die Anregung des Kreislaufs und des Stoffwechsels entsteht Wärme. Zu Kühlzwecken kann ein Luftstrom durch die Unterdruckkammer geführt werden. Dieser wird zweckmä-Bigerweise trotz sich ändernder Druckverhältnisse in der Unterdruckkammer konstant gehalten. Hierzu wird der austretende Luftstrom gemessen unter Berücksichtigung eines Leckstromes, der beispielsweise an den Übergangsbereichen zwischen der zu trainierenden Person und der Unterdruckkammer entstehen kann, gemessen. Die Luftzufuhr wird entsprechend über ein Drosselventil, dessen Querschnitt variabel sein kann, so gesteuert, daß der gesamte Luftstrom in etwa konstant bleibt. Dadurch kann die während des Trainings beim Patienten entstehende Wärme abgeführt werden. Der austretende Luftstrom kann ferner dazu genutzt werden, elektronische Bauteile außerhalb der Unterdruckkammer zu kühlen und deren Überhitzung zu vermeiden.

Um die Stabilität des Organismus der zu trainierenden Person auch während des Trainings gewährleisten zu können, ist in einem Ausführungsbeispiel vorgesehen, während des gesamten Trainings die Vitalparameter des Menschen wie Herzfrequenz, Blutdruckkorrelat und Muskelleistung zu messen und zu überprüfen.

Ein weiteres Ausführungsbeispiel der vorliegenden Erfindung sieht vor, daß die Muskelkräftigung durch Schwingungseinkopplung in den Menschen durch eine elektrische Muskelstimulationseinrichtung ergänzt und unterstützt wird. Dazu werden elektrische Stromimpulse eingesetzt, die eine Kontraktion der Muskelfasern hervorrufen. Der mittels Elektroden in den Körper eingebrachte elektrische Strom ermöglicht eine noch gezieltere Kontraktion einzelner Muskelpartien - auch elektrische Muskelstimulation (EMS) genannt. Durch die Kontraktion der Muskelgruppen werden der Blutfluß und der Stoffwechsel gesteigert, so daß einzelne Muskeln gestärkt und Fett in bestimmten Problemzonen abgebaut werden können.

Erfindungsgemäß kann ein schwacher Betastrahler eingesetzt werden (Minus-Ionen-Therapie), um die Durchblutung der Haut durch eine Ionisierung noch weiter steigern zu können. Neben einer Stimulation der Durchblutung und des Stoffwechsels der Haut werden durch dieses Verfahren auch die regenerativen Fähigkeiten der Hautzellen stimuliert.

Zur Abdichtung des Innenraums der Unterdruckkammer gegenüber dem Umgebungsdruck kann eine elastische Manschette an der Zugangsöffnung der Unterdruckkammer vorgesehen sein, die sich aufgrund einer beispielsweise durch eine Blende (Iris) manuell veränderbaren Vorspannung in ihrer Elastizität einfach an den zu umschließenden Körper der zu trainierenden Person anpaßt.

Um Schwingungen ohne Übertragung parasitärer Schwingungen aus das Gehäuse zu erzeugen, weist der Schwingungserzeuger in einem Ausführungsbeispiel eine Zwischenmasse auf, die federnd in einem Gehäuse des Schwingungserzeugers aufgehängt ist, mit der Vibrationsplatte gekoppelt ist und über den Schwingungserzeuger in Schwingungen versetzt werden kann. Dabei kann die Zwischenmasse gegenphasig zur Vibrationsplatte schwingen.

Zur Berücksichtigung variabler Parameter wie beispielsweise die Masse der zu trainierenden Person können in der erfindungsgemäßen Vorrichtung die Zwischenmasse und die Vibrationsplatte insbesondere über Tauchspulmagnete derart miteinander gekoppelt sein, daß das Verhältnis ihrer Schwingungsamplituden zueinander einstellbar ist. Dadurch kann eine Anpassung der Amplitude der Zwischenmasse an die Masse der zu vibrierenden Massen der zu trainierenden Person erfolgen. Beträgt das Gewicht der zu trainierenden Person beispielsweise 40 kg und das Gewicht der Zwischenmasse 8 kg, so ist nach dem Impulserhaltungssatz eine Kopplung wünschenswert, die ein Schwingungsverhältnis von Zwischenmasse zu Vibrationsplatte von 5:1 ermöglicht.

In einer weiteren Ausführungsform der vorliegenden Erfindung kann zur Unterstützung der Übertragung der Schwingungen der Zwischenmasse auf die Vibrationsplatte ein elektrisch erzeugtes Magnetfeld an die Spulen angelegt werden. Der Strom kann durch die Federn der Aufhängung geführt werden.

In einem weiteren Ausführungsbeispiel der erfindungsgemäßen Vorrichtung sind Mittel in dem Schwingungserzeuger vorgesehen, um die Vorrichtung auch an eventuell ungleiche Beinlängen der zu trainierenden Person anpassen zu können.

Um verbleibende parasitäre Schwingungen zwischen der Unterdruckkammer und dem Schwingungserzeuger zu vermeiden, können Dämpfungselemente zwischen ihnen eingesetzt sein.

Eine bevorzugte Ausführungsform der erfindungsgemäßen Vorrichtung sieht zwei getrennte Vibrationsplatten vor, die gegenläufige Systeme innerhalb der Vorrichtung bilden und derart betätigbar sind, daß sie die Beine des Menschen abwechselnd be- bzw. entlasten. Die Vibrationsplatten können beispielsweise als magnetisch angetriebene Linearoszillatoren ausgebildet sein. Durch die alternierende Belastung wird erreicht, daß die Muskulatur beider Beine wechselseitig während des Trainings sowohl Belastungs- als auch Entlastungsphasen ausgesetzt wird, so daß ein gutes Trainingsergebnis erzielt werden kann, ohne eine Überbelastung der Muskulatur in Kauf nehmen zu müssen.

Eine Variante dieser Ausführungsform sieht vor, daß die zwei Vibrationsplatten über einen Hebelmechanismus gekoppelt und gemeinsam gegensinnig bewegbar sind. Dabei kann der Hebelmechanismus an einer an der Unterdruckkammer fixierten Stütze insbesondere über ein Zwischenstück aus Gummi gelenkig abgestützt sein, wobei die Stütze die auf die Vibrationsplatten ausgeübten Druckkräfte aufnimmt.

Die Vibrationsplatten können in diesem Ausführungsbeispiel über Blattfedern an dem Hebelmechanismus und/oder ortsfest elastisch abgestützt werden. Eine solche Abstützung hat den Vorteil, daß in dem gesamten Schwingungssystem nur eine gelenkige Verbindung zwischen dem Hebelmechanismus und der an der Unterdruckkammer fixierten Stütze vorgesehen ist. Auch der Hebelmechanismus kann über Blattfedern oder dergleichen an dem Koppelglied des Schwingungserzeugers und/oder an der Vibrationseinheit federnd abgestützt sein.

Eine weitere Variante sieht vor, daß den beiden Vibrationsplatten jeweils ein Schwingungserzeuger zugeordnet ist, wobei die Schwingungserzeuger so aufeinander abgestimmt sind, daß sie die Vibrationsplatten in direktem Kontakt alternierend und gegensinnig anregen.

Da die auf die Vibrationsplatten ausgeübten Druckkräfte in diesem Ausführungsbeispiel nicht über eine Stütze abgefangen werden können, ist bei dieser Ausführungsform zweckmäßiger Weise in den Schwingungserzeugern eine Basismasse vorgesehen, die über Federn mit der Zwischenmasse gekoppelt ist, wobei durch Verschiebung der Basismasse die Vorspannung der Federn veränderbar ist. Wird nun die Lage der Zwischenmassen aufgrund von Druckkräften, die auf die Vibrationsplatten wirken, verschoben, so kann diese Lageverschiebung durch die Veränderung der Federvorspannung ausgeglichen werden. Eine solche Verschiebung der Basismasse kann beispielsweise mit Hilfe eines Hydrauliksystems erfolgen, über das die Vorspannung der Federn entsprechend der auf die Vibrationsplatten ausgeübten Andrückkräfte eingestellt werden kann, beispielsweise um eine gewünschte Schwingungsamplitude zu erzielen.

Ferner kann durch diese Verschiebemöglichkeit die Position der Vibrationsplatten an jedes Bein der zu trainierenden Person separat angepaßt werden.

Um die erfindungsgemäße Vorrichtung an die verschiedenen Körpergrößen bzw. die Beinlängen der zu trainierenden Personen anpassen zu können, sieht ein weiteres Ausführungsbeispiel vor, daß das Kammergehäuse der Unterdruckkammer und/oder eine in der Unterdruckkammer angeordnete Liegefläche für die zu trainierenden Personen getrennt von der Vibrationseinheit verschiebbar ist/sind.

Hinsichtlich weiterer vorteilhafter Ausgestaltungen der vorliegenden Erfindung wird auf die Unteransprüche sowie die beigefügte Zeichnung verwiesen. Es zeigen:
- Figur 1: eine schematische Seitenansicht einer erfindungsgemäßen Vorrichtung zum Trainieren von Muskelgruppen eines Menschen;
- Figur 2: die erfindungsgemäße Vorrichtung gemäß der Figur 1 im Teilschnitt;
- Figur 3a: eine Schnittdarstellung entlang der Schnittlinie I-I in der Figur 2;
- Figur 3b: eine Schnittdarstellung entlang der Schnittlinie II-II in der Figur 3a;
- Figur 4: eine Darstellung eines Teilquerschnitts durch ein alternatives Ausführungsbeispiel der erfindungsgemäßen Vorrichtung; und
- Figur 5: eine schematische Darstellung des Druckverlaufs zweier erfindungsgemäßer Applikationszyklen in Abhängigkeit von der Zeit.

Die Figuren 1 und 2 zeigen eine erfindungsgemäße Vorrichtung 1 zum Trainieren von Muskelgruppen eines Menschen.

Die Vorrichtung 1 weist ein Gestell 2 auf, an dem ein Schwingungserzeuger 3 und eine Unterdruckkammer 4 montiert sind, wobei der Schwingungserzeuger 3 teilweise in die Unterdruckkammer 4 hineinragt. In der Unterdruckkammer 4 ist ferner eine Liegefläche 5 eingesetzt. Eine zu trainierende Person 6 ist durch eine Zugangsöffnung 7 in der Unterdruckkammer 4 mit ihrem Unterkörper derart in horizontaler Lage positioniert, daß die Füße der zu trainierenden Person 6 mit einer in der Unterdruckkammer 4 aufrecht angeordneten, an dem Schwingungserzeuger 3 montierten Vibrationsplatte 8 in Anlage sind. Zur Erzeugung eines unterhalb des Umgebungsdrucks liegenden Drucks ist ein mit der Unterdruckkammer 4 verbundener Generator 9 in dem Gestell 2 vorgesehen. Der Schwingungserzeuger 3 ist über eine Halterung 2a fest mit dem Gestell 2 verbunden.

Unterhalb der Unterdruckkammer 4 und der Außenbegrezung der Liegefläche 5 sind in der Figur 1 Rollen 10 angeordnet, über die das Gehäuse 4a der Unterdruckkammer 4 und die in der Unterdruckkammer 4 angeordnete Liegefläche 5 zur Anpassung der Vorrichtung an die Körpergröße bzw. Beinlänge der zu trainierenden Person 6 verschoben werden kann. In der Figur 1 sind beispielhaft verschieden einstellbare Positionen durch die gestrichelten Linien dargestellt.

In den Figuren 3a und 3b ist ein Ausführungsbeispiel der erfindungsgemäßen Vorrichtung 1 gezeigt, welche zwei voneinander getrennte Vibrationsplatten 8 aufweist, die gegenläufige Systeme innerhalb der Vorrichtung 1 bilden und derart betätigbar sind, daß sie die Beine der zu trainierenden Person 6 wie mit Pfeilen angedeutet, abwechselnd be- bzw. entlasten. Durch Verschiebung der Unterdruckkammer 4 kann der Schwingungserzeuger 3 an unterschiedliche Beinlängen angepaßt werden. Der Längenausgleich auf seiten der Unterdruckkammer erfolgt über einen in der Figur 3a gezeigten Faltenbalg 25.

Die beiden Vibrationsplatten 8 sind über einen Hebelmechanismus 11 gekoppelt und über diesen gemeinsam gegensinnig bewegbar. Der Hebelmechanismus 11 ist an einer Stütze 12 über ein Zwischenstück 13 aus Gummi gelenkig abgestützt. Die Stütze 12 und das Zwischenstück 13 dienen u.a. dazu, auf die Vibrationsplatten 8 ausgeübte Druckkräfte aufzunehmen. Die Kopplung der Vibrationsplatten 8 und des Hebelmechanismus 11 ist hier über Blattfedern 14 realisiert, eine andersartige im Stand der Technik bekannte Kopplung ist ebenfalls denkbar. Die Vibrationsplatten 8 und der Hebelmechanismus 11 sind in diesem Ausführungsbeispiel über Blattfedern 15 zusätzlich ortsfest elastisch aufgehängt.

Um Schwingungen über den Hebelmechanismus 11 in die Vibrationsplatten 8 einzukoppeln, weist der Schwingungserzeuger 3 eine Zwischenmasse 16 auf, die federnd in einem Gehäuse 3a des Schwingungserzeugers 3 aufgehängt und über den Hebelmechanismus 11 mit den Vibrationsplatten 8 gekoppelt ist. Dazu besitzt der Schwingungserzeuger 3 ein über eine Blattfeder 17 mit dem Hebelmechanismus 11 verbundenes Koppelglied 18, welches wiederum über einen Tauchspulmagnetsystem 19 mit einer Zwischenmasse 16 magnetisch gekoppelt werden kann.

Die Zwischenmasse 16 und der Hebelmechanismus 11 sind derart miteinander gekoppelt, daß das Verhältnis ihrer Schwingungsamplituden zueinander einstellbar ist. Zur Schwingungserzeugung wird die federnd aufgehängte zwischenmasse 16 zunächst über ein Tauchspulmagnetsystem 20 in Schwingung versetzt. Die Ankopplung an das Hebelsystem erfolgt über das Tauchspulmagnetsystem 19. Das Verhältnis der Schwingungsamplituden der Tauchspulmagnetsysteme 19, 20 zueinander ist einstellbar. Dadurch kann die Amplitude der Zwischenmasse 16 an die Masse der zu trainierenden Person 6 angepaßt werden. Beträgt das Gewicht der zu vibrierenden Masse der zu trainierenden Person 6 beispielsweise 40 kg und das Gewicht der Zwischenmasse 16 acht kg, so ist nach dem Impulserhaltungssatz eine Kopplung wünschenswert, die ein Schwingungsverhältnis von Zwischenmasse 16 zu Vibrationsplatte 8 von 5:1 ermöglicht.

Die Figur 4 zeigt ein alternatives Ausführungsbeispiel der erfindungsgemäßen Vorrichtung 1, in der den beiden Vibrationsplatten 8 jeweils ein Schwingungserzeuger 3 zugeordnet ist, wobei die Schwingungserzeuger 3 derart aufeinander abgestimmt sind, daß sie die Vibrationsplatten 8 in direkten Kontakt alternierend und gegensinnig anregen. In dem Schwingungserzeuger 3 ist eine Basismasse 21 vorgesehen, die über Federn 22 mit der Vibrationsplatte 8 gekoppelt ist und durch deren Verschiebung die Vorspannung der Federn 22 zwischen der Basismasse 21 und der Vibrationsplatte 8 veränderbar ist. Wird nun die Lage der Vibrationsplatte 8 aufgrund von Druckkräften, die auf die Vibrationsplatten 8 wirken, verschoben, so kann diese Lageverschiebung durch die Veränderung der Vorspannung der Federn 22 ausgeglichen werden.

Eine solche Verschiebung der Basismasse 21 kann beispielsweise mit Hilfe eines Hydrauliksystems 23 erfolgen, über das die Vorspannung der Federn 22 entsprechend der auf die Vibrationsplatten 8 ausgeübten Druckkräfte eingestellt werden kann.

Zur Vermeidung parasitäter Schwingungen sind zwischen der Unterdruckkammer 4 und dem Schwingungserzeuger 3 zusätzliche Dämpfungselemente 24 vorgesehen. Sie können gleichzeitig als zweites Hydrauliksystem arbeiten, durch das eine Verschiebemöglichkeit für jede Vibrationsplatte 8 realisiert werden kann, mit dem Ziel, das jedes System an die Länge des jeweiligen Beins der zu trainierenden Person 6 separat angepaßt werden kann.

Um diverse Muskelgruppen eines Menschen zu trainieren, wird die zu trainierende Person 6 liegend in der horizontal ausgerichteten Unterdruckkammer 4 derart positioniert, daß sich der Oberkörper der zu trainierenden Person 6 außerhalb der Unterdruckkammer 4 befindet. Die Füße der zu trainierenden Person kommen dabei an den aufrecht in der Unterdruckkammer angeordneten Vibrationsplatten 8 in Anlage. Anschließend wird ein unterhalb des Umgebungsdrucks liegender Druck in der Unterdruckkammer 4 eingestellt, so daß die Person 6 aufgrund des unterhalb des Umgebungsdrucks liegenden Drucks in der Unterdruckkammer 4 gegen die Vibrationsplatten 8 gezogen und daran gehalten wird. Danach werden die Vibrationsplatte 8 in Schwingungen versetzt und die erzeugten Schwingungen über die Fußsohlen in den Körper der Person 6 eingeleitet, so daß dort einen Muskelreflex ausgelöst wird und die Muskelgruppen im Bereich der Waden, der Oberschenkel und/oder der Hüfte stimuliert werden.

Das Trainieren der Muskelgruppen erfolgt in Applikationszyklen, wobei ein Applikationszyklus das Einstellen des Drucks unterhalb des Umgebungsdrucks in der Unterdruckkammer 4 sowie das Erzeugen von Schwingungen in einem vorgegebenen Schwingungszyklus umfaßt. Ein Applikationszyklus dauert bis zu 4 Minuten an, wobei der Schwingungszyklus unmittelbar nach Erreichen des maximal einzustellenden Differenzdrucks gestartet wird.

In der Figur 5 ist der Druckverlauf zweier Applikationszyklen in Abhängigkeit von der Zeit dargestellt. Zu Beginn eines Applikationszyklus wird ein Druck von bis zu - 60 mmHG (-8 kPa) unterhalb des Umgebungsdrucks eingestellt. Der Druck wird dann während des Applikationszyklusses von diesem Niveau stetig linear angehoben, so daß sich ein sägezahnartiger Druckverlauf einstellt. Dabei ist der Druck in der Unterdruckkammer 4 während eines Applikationszyklus zu keinem Zeitpunkt größer als der Umgebungsdruck. Die Erzeugung der Vibrationen erfolgt zyklisch bei einer Frequenz von 15 bis 25 Hz, wobei ein Vibrationszyklus wie durch die schwarzen Balken in der Figur 5 gezeigt, bei Erreichen des maximalen Differenzdrucks beginnt und bis zu 2 Minuten andauert.

In den Figuren 3a und 3b werden die zwei gegenläufig betätigbaren Vibrationsplatten 8 in der Unterdruckkammer 4 alternierend in Schwingung versetzt, um Schwingungen in das der jeweiligen Vibrationsplatte 8 zugeordnete Bein der zu trainierenden Person 6 einzukoppeln. Ein gemeinsamer Schwingungserzeuger 3 regt dazu die über einen federnd aufgehängten Hebelmechanismus 11 miteinander gekoppelten Vibrationsplatten 8 gegensinnig an.

Gemäß der Figur 2 wird durch die Unterdruckkammer 4 ein durch die gestrichelten Pfeile dargestellter Luftstrom 25 geführt. Der Luftstrom 25 dient dazu, die in der Unterdruckkammer 4 befindliche zu trainierende Person 6 während des gesamten Trainings zu kühlen. Um diesen Luftstrom 25 auch bei sich ändernden Druckverhältnissen in der Unterdruckkammer 4 konstant zu halten, wird der aus der Unterdruckkammer 4 austretende Luftstrom 26 unter Berücksichtigung der an der Zugangsöffnung 7 entstehenden Leckluft 27 gemessen, und die Luftzufuhr über ein Drosselventil 28 an den austretenden Luftstrom 9 angepaßt. Der aus der Unterdruckkammer 4 austretende Luftstrom 26 wird wie in der Figur 2 gezeigt durch den Schwingungserzeuger 3 geführt, um auch diesen zusätzlich zu kühlen. Die Steuerung des Luftstromes 26 erfolgt in diesem Ausführungsbeispiel mittels des Drosselventils 28, dessen Querschnitt veränderbar ist. Die über dieses Drosselventil angesaugte Luft wird in geeigneter Weise zu Auslassöffnungen in der Liegefläche 5 innerhalb der Unterdruckkammer geführt. Die Steuerung des Drucks in der Unterdruckkammer 4 verfolgt mittels einer Drehzahlregelung des Generators 9.

Während des gesamten Trainings werden ferner die Vitalparameter des Menschen wie Herzfrequenz, Blutdruckkorrelat und Muskelleistung kontinuierlich gemessen und überprüft.

## Patentansprüche

1. Vorrichtung (1) zum Trainieren von Muskelgruppen eines Menschen mit
- wenigstens einer Vibrationsplatte (8),
- wenigstens einem Schwingungserzeuger (3), um Schwingungen in die Vibrationsplatte (8) einzukoppeln, und
- wenigstens einer Steuereinheit, um die Schwingungsamplitude der Vibrationsplatte (8) zu steuern,
**dadurch gekennzeichnet, daß** die Vibrationsplatte (8) aufrecht in einer Unterdruckkammer (4) mit einer Zugangsöffnung (7) angeordnet ist, durch welche eine zu trainierende Person (6) derart in horizontaler Lage in der Unterdruckkammer (4) positionierbar ist, daß sie zumindest mit einem Körperabschnitt aus der zugangsöffnung (7) der Unterdruckkammer (4) herausragt und sie mit ihren Füßen an der Vibrationsplatte (8) in der Unterdruckkammer (4) zur Anlage kommt, wobei in der Unterdruckkammer (4) ein unterhalb des Umgebungsdrucks liegender Druck einstellbar ist, um die Person (6) an die Vibrationsplatte (8) zu ziehen und an der Vibrationsplatte (8) zu halten und daß der Schwingungserzeuger Schwingungen mit einer Frequenz von 15 bis 25 Hz erzeugen kann.

2. Vorrichtung (1) nach Anspruch 1, **dadurch gekennzeichnet, daß** der Schwingungserzeuger (3) eine zwischenmasse (16) aufweist, die in einem Gehäuse (3a) des Schwingungserzeugers (3) geführt und mit der Vibrationsplatte (8) gekoppelt ist, und die über Anregungsmittel in Schwingungen versetzt werden kann, wobei die Zwischenmasse (16) und die Vibrationsplatte (8) insbesondere über Tauchspulmagnete (19, 20) derart miteinander gekoppelt sind, daß das Verhältnis ihrer Schwingungsamplituden zueinander einstellbar ist.

3. Vorrichtung (1) nach Anspruch 2, **dadurch gekennzeichnet, daß** sie zwei getrennte Vibrationsplatten (8) aufweist, die gegenläufige Systeme innerhalb der Vorrichtung (1) bilden und derart betätigbar sind, daß sie die Beine der zu trainierenden Person (6) abwechselnd be- bzw. entlasten.

4. Vorrichtung (1) nach Anspruch 3, **dadurch gekennzeichnet, daß** die beiden Vibrationsplatten (8) über einen Hebelmechanismus (11) gekoppelt und gemeinsam gegensinnig bewegbar sind, wobei der Hebelmechanismus (11) insbesondere an einer Stütze (12) insbesondere über ein Zwischenstück (13) aus Gummi gelenkig abgestützt ist, wobei die Stütze (12) auf die vibrationsplatten (8) ausgeübte Druckkräfte aufnimmt und über das Gehäuse (3a) sowie über eine Halterung (2a) auf das Gestell (2) überträgt.

5. Vorrichtung (1) nach Anspruch 3, **dadurch gekennzeichnet, daß** den beiden Vibrationsplatten (8) jeweils ein Schwingungserzeuger (3) zugeordnet ist, wobei die Schwingungserzeuger (3) derart aufeinander abgestimmt sind, daß sie die Vibrationsplatten (8) in direktem Kontakt alternierend und gegensinnig anregen.

6. Vorrichtung (1) nach Anspruch 4, **dadurch gekennzeichnet, daß** in den Schwingungserzeugern (3) jeweils eine Basismasse (21) vorgesehen ist, die über Federn (22) mit der Vibrationsplatte (8) gekoppelt ist, wobei durch Verschiebung der Basismasse (21) eine Vorspannung der Federn (22) zwischen der Basismasse (21) und der Vibrationsplatte (8) veränderbar ist, und zur Verschiebung und/oder Abstützung der Basismasse (21) ein Hydrauliksystem in dem Schwingungserzeuger vorgesehen ist.

## Claims

1. An apparatus (1) for training a person's muscle groups with
- at least one vibration plate (8),
- at least one vibration producer (3) for introducing vibrations into the vibration plate (8), and
- at least one control unit for controlling the vibration amplitude of the vibration plate (8),
**characterised in that** the vibration plate (8) is disposed upright in a vacuum chamber (4) with an access opening (7) through which a person (6) to be trained can be positioned in a horizontal position in the vacuum chamber (4) such that he projects with at least one body section from the access opening (7) of the vacuum chamber (4), and his feet come into contact with the vibration plate (8) in the vacuum chamber (4), it being possible to set a pressure lying below the ambient pressure in the vacuum chamber (4) so as to draw the person (6) onto the vibration plate (8) and to hold him on the vibration plate (8), and that the vibration producer can produce vibrations with a frequency of between 15 and 25 Hz.

2. The apparatus (1) according to Claim 1, **characterised in that** the vibration producer (3) has an intermediate mass (16) which is carried in a housing (3a) of the vibration producer (3) and is coupled to the vibration plate (8), and which can be caused to vibrate by stimulation means, the intermediate mass (16) and the vibration plate (8) being coupled to one another, in particular by means of plunger coil magnets (19, 20) such that the ratio of their vibration amplitudes to one another can be adjusted.

3. The apparatus (1) according to Claim 2, **characterised in that** it has two separate vibration plates (8) which form systems running counter to one another within the apparatus (1) and which can be operated such that they alternately apply and release a load to/from the legs of the person to be trained (6).

4. The apparatus (1) according to Claim 3, **characterised in that** the two vibration plates (8) are coupled by means of a lever mechanism (11) and can be moved together in opposite directions, the lever mechanism (11) being flexibly supported, in particular on a prop (12), in particular by an intermediate piece (13) made of rubber, the prop (12) absorbing compressive forces exerted on the vibration plates (8), and transferring them via the housing (3a) and via a mounting (2a) onto the frame (2).

5. The apparatus (1) according to Claim 3, **characterised in that** a vibration producer (3) is respectively allocated to the two vibration plates (8), the vibration producers (3) being co-ordinated with one another such that they stimulate the vibration plates (8), which are in direct contact, alternately and in opposite directions.

6. The apparatus (1) according to Claim 4, **characterised in that** in the vibration producers (3) a base mass (21) is respectively provided which is coupled by springs (22) to the vibration plate (8), it being possible to change pre-tensioning of the springs (22) between the base mass (21) and the vibration plate (8) by moving the base mass (21), and a hydraulic system being provided in the vibration producer for moving and/or supporting the base mass (21).

## Revendications

1. Dispositif (1) pour l'entraînement de groupes de muscles d'un homme, ayant
- au moins une plaque vibrante (8),
- au moins un générateur d'oscillations (2), pour produire des oscillations dans la plaque vibrante, et
- au moins une unité de commande (3), pour commander l'amplitude des oscillations vibrantes (8),
**caractérisé en ce que**, la plaque vibrante (8) est disposée verticalement dans une chambre à pression réduite (4), qui présente une portion d'entrée (7) par où une personne (6) est ainsi positionnée en position horizontale dans la chambre à pression réduite (4), de sorte qu'au moins une part du corps sortisse de l'ouverture (7) de la chambre à pression réduite (4) et avec ses pieds atteint la plaque vibrante (8) de la chambre à pression réduite, où dans la chambre à pression réduite (4) peut être introduite une pression plus petite que la pression du milieu environnant, pour que la personne (6) soit tiré vers la plaque vibrante (8) et maintenue en contact avec la plaque vibrante (8) et que le générateur d'oscillations peut produire les oscillations à une fréquence de 15 à 25 Hz.

2. Dispositif (1) selon la revendication 1, **caractérisé en ce que**, le générateur d'oscillations (3) comprend une table intermédiaire (16), qui est guidé par l'intermédiaire d'un boîtier (3a) du générateur d'oscillations (3) et couplée avec la plaque vibrante (8), et qui peut être entraînée à des oscillations par l'intermédiaire des moyens d'entraînement, où la table intermédiaire (16) et la plaque vibrante (8) sont couplées spécialement par des aimants immergés (19, 20) de sorte que le rapport des amplitudes des oscillations soit réglable.

3. Dispositif (1) selon la revendication 2, **caractérisé en ce que**, celui-ci comprend deux plaques vibrantes (8) distinctes, qui forment des systèmes en contresens dans l'intérieur du dispositif (1), et qui peuvent être actionnés, de sorte qu'ils sollicitent alternativement les pieds de la personne entraînée (6).

4. Dispositif (1) selon la revendication 3, **caractérisé en ce que**, les deux plaques vibrantes (8) sont couplées par l'intermédiaire d'un mécanisme à leviers (11) et elles peuvent se mouvoir ensemble en contresens, où le mécanisme à leviers (11) s'appuie avec articulation spécialement sur un appui (12) spécialement par l'intermédiaire d'une pièce intermédiaire (13) en caoutchouc et où l'appui (12) prend les forces de pression exercées sur les plaques vibrantes (8) et les transmet au châssis (2) par l'intermédiaire du boîtier (3a) et d'un support (2a).

5. Dispositif (1) selon la revendication 3, **caractérisé en ce que**, les plaques vibrantes (8) sont associées chacune avec un générateur d'oscillations (3), ou les générateurs d'oscillations (3) sont ainsi accordés réciproquement, de sorte qu'ils entraînent les plaques vibrantes (8) par contact direct de manière alternative et en contresens.

6. Dispositif (1) selon la revendication 4, **caractérisé en ce que**, dans les générateurs d'oscillations (3) est pourvue à raison d'une table de base (21) qui est couplée par des ressorts (22) avec la plaque vibrante (8), où par le déplacement de la table de base (21) on peut modifier la précontrainte des ressorts (22) entre la table de base (21) et la plaque vibrante (8) et où par le déplacement et/ou l'appui de la table de base (21) est pourvu un système hydraulique incorporé dans le générateur d'oscillations (3).
